# EUROPÄISCHE PATENTSCHRIFT

(11) **EP 3 523 524 B1**
(45) Veröffentlichungstag und Bekanntmachung des Hinweises auf die Patenterteilung: **09.09.2020**
(21) Anmeldenummer: 17777250.6
(22) Anmeldetag: 28.09.2017
(51) Int. Cl.: F01P 11/02, F01P 3/20, F01P 7/16

(54) **BRENNKRAFTMASCHINE**
INTERNAL COMBUSTION ENGINE
MOTEUR À COMBUSTION INTERNE

(30) Priorität: 10.10.2016 DE 102016119181
(43) Veröffentlichungstag der Anmeldung: 14.08.2019
(73) Patentinhaber: Volkswagen Aktiengesellschaft, 38440 Wolfsburg (DE)
(72) Erfinder: JÜSTEL, Steffen, 39606 Altmärkische Höhe (DE)
(74) Vertreter: Bungartz, Florian
(86) Internationale Anmeldenummer: PCT/EP2017/074626
(87) Internationale Veröffentlichungsnummer: WO 2018/069053

(56) Entgegenhaltungen:
- WO-A1-2008/053089
- DE-A1-102014 201 170
- FR-A1- 2 800 125
- US-A1- 2003 098 077

## Beschreibung

Die Erfindung betrifft eine Brennkraftmaschine mit einem Kühlsystem. Die Erfindung betrifft weiterhin ein Verfahren zum Befüllen des Kühlsystems einer solchen Brennkraftmaschine mit Kühlmittel.

Brennkraftmaschinen für Kraftfahrzeuge weisen in der Regel ein Kühlsystem auf, in dem ein Kühlmittel mittels einer oder mehrerer Pumpen in mindestens einem Kühlkreis gepumpt wird und dabei Wärmeenergie von in den Kühlkreis integrierten Komponenten, insbesondere einem Verbrennungsmotor sowie einem Ölkühler und/oder einem Ladeluftkühler, aufnimmt. Diese Wärmeenergie wird anschließend in einem Umgebungswärmetauscher, dem sogenannten Hauptkühler oder Hauptwasserkühler, sowie zeitweise in einem Heizungswärmetauscher an die Umgebungsluft, im Fall des Heizungswärmetauschers an die zur Klimatisierung des Innenraums des Kraftfahrzeugs vorgesehene Umgebungsluft, abgegeben.

Kühlsysteme moderner Kraftfahrzeuge weisen vielfach mehrere Kühlkreise auf. Beispielsweise ist es bekannt, einen so genannten großen Kühlkreis beziehungsweise Hauptkühlkreis sowie einen kleinen Kühlkreis vorzusehen, die abschnittsweise integral ausgebildet sind, und wobei mittels eines thermostatgesteuerten Ventils das Kühlmittel entweder über den großen oder den kleinen Kühlkreis geführt wird. Dies erfolgt in Abhängigkeit von der Temperatur des Kühlmittels, so dass beispielsweise in einer Warmlaufphase der Brennkraftmaschine, wenn das Kühlmittel einen vorgesehenen Betriebstemperaturbereich noch nicht erreicht hat, dieses in dem kleinen Kühlkreis gefördert wird, wodurch der Hauptkühler, d.h. derjenige Umgebungswärmetauscher, in dem das Kühlmittel durch Wärmeübergang auf die Umgebungsluft hauptsächlich gekühlt wird, umgangen wird. Hat das Kühlmittel dagegen den vorgesehenen Betriebstemperaturbereich erreicht, wird mittels des thermostatgesteuerten Ventils das Kühlmittel in dem großen Kühlkreis gefördert, so dass durch einen Wärmeübergang von dem Kühlmittel auf die Umgebungsluft ein Überhitzten des Kühlsystems vermieden wird. Der Heizungswärmetauscher als zweiter Umgebungswärmetauscher ist dagegen regelmäßig in den kleinen Kühlkreis integriert, wodurch auch schon in der Warmlaufphase der Brennkraftmaschine eine Beheizung des Innenraums des Kraftfahrzeugs ermöglicht wird.

Die (Haupt-)Kühlmittelpumpe des Kühlsystems wird regelmäßig mechanisch von dem Verbrennungsmotor der Brennkraftmaschine angetriebenen. Ihre Förderleistung ist somit grundsätzlich proportional zu der Drehzahl, mit der eine Kurbelwelle des Verbrennungsmotors rotiert. Obwohl mit steigender Drehzahl des Verbrennungsmotors tendenziell auch der Kühlleistungsbedarf steigt, entspricht die durch den Betrieb der Pumpe theoretisch erzielbare Kühlleistung in vielen Betriebszuständen nicht dem tatsächlichen Kühlleistungsbedarf. Da in allen Betriebszuständen eine ausreichend hohe Kühlleistung zur Verfügung stehen soll, sind solche mechanisch angetriebenen Pumpen vielfach überdimensioniert. Die Bestrebungen, den Kraftstoffbedarf von Kraftfahrzeugen zu reduzieren, hat daher zu der Entwicklung von mechanisch angetriebenen Kühlmittelpumpen geführt, die in Grenzen hinsichtlich des Volumenförderstroms regelbar sind. Eine solche regelbare mechanisch angetriebene Kühlmittelpumpe ist beispielsweise aus der DE 10 2010 044 167 A1 bekannt.

Bei den Kühlsystemen moderner Kraftfahrzeuge kann die Hauptregelung des Volumenstroms des Kühlmittels mittels regelbarer Kühlmittelpumpen erfolgen, während die Verteilung des Volumenstroms auf die einzelnen, jeweils einen unterschiedlichen Kühlbedarf aufweisenden Komponenten mittels aktiv und insbesondere über Thermostate angesteuerte Ventile gesteuert werden kann. Beispielsweise offenbart die DE 103 42 935 A1 eine Brennkraftmaschine mit einem Kühlkreis, der eine von einem Verbrennungsmotor mechanisch angetriebene Pumpe umfasst. Der Fördervolumenstrom der Pumpe ist somit von der Drehzahl des Verbrennungsmotors abhängig. Um für mehrere in den Kühlkreis integrierte Wärmetauscher, wie insbesondere Kühlkanäle eines Zylinderkurbelgehäuses und eines Zylinderkopfs des Verbrennungsmotors sowie einen Heizungswärmetauscher für eine Innenraumheizung eines von der Brennkraftmaschine angetriebenen Kraftfahrzeugs, individuell angepasste Volumenströme des Kühlmittels zu erreichen, sind eine Mehrzahl von jeweils individuell ansteuerbaren Regelventilen in den Kühlkreislauf integriert. Die DE 103 42 935 A1 offenbart weiterhin, dass die Kanäle des Zylinderkurbelgehäuses und des Zylinderkopfs parallel verschaltet sind, wodurch ermöglicht wird, die Kühlleistung für diese Komponenten individuell zu steuern. Das aus der DE 103 42 935 A1 bekannte Kühlsystem ist relativ aufwändig.

Eine Brennkraftmaschine gemäß dem Oberbegriff des Patentanspruchs 1 ist in der DE 10 2014 219 252 A1 beschrieben. Diese Brennkraftmaschine umfasst eine Regelvorrichtung, die mittels eines einen ersten Sperrschieber bewegenden Aktors und eines zweiten, phasenweise von dem ersten Sperrschieber mitbewegten zweiten Sperrschiebers auf vergleichsweise einfache Weise die Realisierung einer betriebsabhängig angepassten Kühlmittelzufuhr zu den verschiedenen Komponenten eines Kühlsystems der Brennkraftmaschine ermöglicht. Eine ähnliche Brennkraftmaschine wird in der FR 2 800 125 beschrieben.

Für eine gute und insbesondere effiziente Kühlleistung eines Kühlsystems eines Kraftfahrzeugs ist es relevant, dass dieses möglichst vollständig entlüftet ist. Demnach muss zum einen während des Befüllvorgangs des Kühlkreises, insbesondere bei einer Erstbefüllung oder einer Neubefüllung im Rahmen einer Wartung, die im Kühlkreis enthaltene Luft, die von dem einströmenden Kühlmittel verdrängt wird, möglichst vollständig abgeführt werden. Zudem kann im Betrieb des Kraftfahrzeugs und damit des Kühlsystems Gas durch Verdampfungsprozesse entstehen, das sicher abgeführt werden sollte. Dies gilt insbesondere, wenn der Kühlkreis für eine Betriebstemperatur des Kühlmittels ausgelegt ist, die oberhalb der (druckabhängigen) Siedetemperatur von Wasser liegt. Wasser, das sich in dem Kühlkreislauf angesammelt oder abgesetzt hat, verdampft dann und sollte entsprechend abgeführt werden.

Eine Entlüftung eines Kühlsystems eines Kraftfahrzeugs erfolgt über einen sogenannten Ausgleichsbehälter. Ein solcher Ausgleichsbehälter hat zudem noch die Aufgabe, thermische bedingte Volumenänderungen des Kühlmittels zu kompensieren und ist dazu teilweise mit Luft gefüllt. Zur Entlüftung kann mindestens eine Entlüftungsleitung von einer in der Regel der hoch gelegenen Stelle des Kühlsystems zu dem noch höher angeordneten Ausgleichsbehälter führen. Für den Ausgleich der thermisch bedingten Volumenänderung des ist weiterhin zumindest eine Überströmleitung vorgesehen, durch die ein Austausch von Kühlmittel zwischen dem Ausgleichsbehälter und dem mit diesem über die Überströmleitung verbunden Kühlkreis erfolgen kann.

Ausgehend von diesem Stand der Technik lag der Erfindung die Aufgabe zugrunde, bei einer Brennkraftmaschine gemäß der DE 10 2014 219 252 A1 die Kühlleistung des Kühlsystems noch besser bedarfsgerecht anzupassen. Weiterhin sollte eine Möglichkeit aufgezeigt werden, ein Kühlsystem einer Brennkraftmaschine gemäß der DE 10 2014 219 252 A1 in vorteilhafterweise mit Kühlmittel befüllen zu können.

Diese Aufgaben werden mittels einer Brennkraftmaschine gemäß dem Patentanspruch 1 gelöst. Ein durch die erfindungsgemäße Ausgestaltung einer Brennkraftmaschine ermöglichtes Verfahren zum Befüllen des Kühlsystems der Brennkraftmaschine mit Kühlmittel ist Gegenstand des Patentanspruchs 10. Vorteilhafte Ausgestaltungen der erfindungsgemäßen Brennkraftmaschine und bevorzugte Ausführungsformen des erfindungsgemäßen Verfahrens sind Gegenstände der weiteren Patentansprüche und/oder ergeben sich aus der nachfolgenden Beschreibung der Erfindung.

Der Erfindung basiert auf der Erkenntnis, dass auch schon während einer Warmlaufphase der Brennkraftmaschine, in der das primäre Ziel ein möglichst schnelles Erreichen von definierten Betriebstemperaturbereichen für zumindest einige der in das Kühlsystem integrierten Komponenten ist, ein nicht unerheblicher Austausch von Kühlmittel zwischen einem dann kleinen Kühlkreis, in dem das Kühlsystem betrieben wird, und dem Ausgleichsbehälter erfolgt. Dies führt zu ungewollten Verlusten von Wärmeenergie in dem Ausgleichsbehälter, durch die sich insbesondere eine Erwärmung eines Verbrennungsmotors der Brennkraftmaschine bis zum Erreichen des Betriebstemperaturbereichs verzögern kann. Diese verzögerte Erwärmung kann mit einem erhöhten Kraftstoffverbrauch sowie mit erhöhten Abgasemissionen verbunden sein.

Ein Grundgedanke der Erfindung ist daher, einen Austausch von Kühlmittel während einer Warmlaufphase zwischen dem dann aktiv genutzten Kühlkreis und dem Ausgleichsbehälter so weit wie möglich zu verzögern, um die beschriebenen Verluste von Wärmeenergie zu minimieren. Demnach soll vorgesehen sein, die Funktionalität des Ausgleichsbehälters bedarfsgerecht in dem Kühlsystem zuschalten zu können. Um gleichzeitig trotz dieser Funktionalität die konstruktive Komplexität des Kühlsystems nicht im relevanten Maße zu erhöhen, ist erfindungsgemäß vorgesehen, diese Funktionalität in vorteilhafter Weise durch eine zusätzliche Schaltstellung für die Regelvorrichtung der aus der DE 10 2014 219 252 A1 bekannten Brennkraftmaschine zu realisieren.

Dazu ist erfindungsgemäß eine Brennkraftmaschine vorgesehen, die zumindest einen Verbrennungsmotor und ein Kühlsystem aufweist, wobei das Kühlsystem zumindest eine Kühlmittelpumpe, einen Hauptkühler, einen Heizungswärmetauscher, Kühlmittelkanäle in dem Verbrennungsmotor sowie eine Regelvorrichtung mit einem (vorzugsweise elektrischen, gegebenenfalls hydraulischen und/oder pneumatischen) Aktor zur geregelten Verteilung des Kühlmittels in Abhängigkeit von mindestens einer lokalen Kühlmitteltemperatur umfasst. Bei einer solchen Brennkraftmaschine ist erfindungsgemäß zusätzlich vorgesehen, dass die Regelvorrichtung über eine Verbindungsleitung mit dem Kühlmittelausgleichsbehälter verbindbar ist und die Regelvorrichtung bei einer Ansteuerung des Aktors in einer (Ansteuer- oder Bewegungs-)Richtung
- in einer ersten Hauptstellung eine Kühlmittelströmung durch die Kühlmittelkanäle des Verbrennungsmotors sowie durch den Heizungswärmetauscher zulässt und durch den Hauptkühler unterbindet und weiterhin die Verbindungsleitung verschließt;
- in einer zweiten Hauptstellung zusätzlich die Verbindungsleitung freigibt; und
- in einer dritten Hauptstellung zusätzlich eine Kühlmittelströmung durch den Hauptkühler zulässt.

Diese Ausgestaltung der Brennkraftmaschine ermöglicht bereits mittels lediglich eines Aktors eine vorteilhafte Regelung und Verteilung des Kühlmittels in dem Kühlsystem.

Insbesondere kann dabei vorgesehen sein, dass in der ersten Stellung der Regelvorrichtung lediglich ein relativ kleiner Volumenstrom des Kühlmittels mittels der Kühlmittelpumpe durch einen (den Hauptkühler umgehenden) kleinen Kühlkreis des Kühlsystems gefördert wird, wobei lediglich der Verbrennungsmotor (zumindest teilweise) und der Heizungswärmetauscher durchströmt werden. Dadurch, dass nur ein relativ kleiner Volumenstrom des Kühlmittels durch den Verbrennungsmotor gefördert wird, kann nach einem Kaltstart der Brennkraftmaschine ein schnelles Aufwärmen der entsprechenden Teilmenge des Kühlmittels und folglich ein relativ frühes Wirksamwerden des Heizungswärmetauschers und damit einer Heizung eines Kraftfahrzeugs, für dessen Antrieb die Brennkraftmaschine vorzugsweise vorgesehen ist, erreicht werden.

Unter einem "Heizungswärmetauscher" wird ein Wärmetauscher verstanden, in dem ein Wärmeübergang von dem Kühlmittel des Kühlsystems auf Umgebungsluft, die zum Beheizen eines Innenraums eines Kraftfahrzeugs vorgesehen ist, erfolgt.

Im Vergleich zu der Brennkraftmaschine gemäß der DE 10 2014 219 252 A1 wird bei einer erfindungsgemäßen Brennkraftmaschine mittels der Regelvorrichtung zusätzlich eine bedarfsgerechte (fluidleitende) Integration eines Kühlmittelausgleichsbehälters in das Kühlsystem erreicht. Die Freigabe der Verbindungsleitung durch die Regelvorrichtung erst in der zweiten Hauptstellung kann dabei ermöglichen, nach einem Kaltstart der Brennkraftmaschine eine Entlüftung beziehungsweise einen Ausgleich einer Volumenänderung des Kühlmittels mittels des Ausgleichsbehälters erst dann vorzunehmen, wenn dies aufgrund einer bereits erheblichen Erwärmung des Kühlmittels in dem Verbrennungsmotor erforderlich ist. Dadurch kann vermieden werden, dass ein möglichst schnelles Erwärmen des Verbrennungsmotors nach einem Kaltstart der Brennkraftmaschine durch einen Verlust von Wärmeenergie in dem Ausgleichsbehälter negativ beeinflusst wird.

In der dritten Hauptstellung der Regelvorrichtung erfolgt dann ein Zuschalten des Hauptkühlers, der durch einen Wärmeübergang von dem Kühlmittel an Umgebungsluft mit insbesondere dem ausschließlichen Zweck einer Kühlung des Kühlmittels ein Überhitzen des Kühlsystems beziehungsweise der darin integrierten Komponenten verhindert. Somit kann vorgesehen sein, dass in der dritten Stellung der Regelvorrichtung das Kühlmittel in einem großen Kühlkreis des Kühlsystems gefördert wird.

Bei der den Ausgleichsbehälter mit der Regelvorrichtung verbindenden Verbindungsleitung kann es sich vorzugsweise um eine Entlüftungsleitung handeln, die die Regelvorrichtung mit einem Abschnitt des Ausgleichsbehälters verbindet, der zur Aufnahme von Luft im Betrieb der Brennkraftmaschine vorgesehen ist. Dadurch kann gleichzeitig eine wirkungsvolle Entlüftung der Regelvorrichtung erreicht werden. Grundsätzlich möglich ist jedoch auch, dass es sich bei der Verbindungsleitung um eine Überströmleitung handelte, die die Regelvorrichtung mit einem Abschnitt des Ausgleichsbehälters verbindet, der im Betrieb der Brennkraftmaschine zur Aufnahme von Kühlmittel vorgesehen ist.

Eine erfindungsgemäße Brennkraftmaschine ermöglicht jedoch nicht nur ein vorteilhaftes bedarfsgerechtes Entlüften des Kühlsystems im Betrieb der Brennkraftmaschine, sondern auch ein vorteilhaftes Befüllen des Kühlsystems mit Kühlmittel, insbesondere in einem Nichtbetrieb der Brennkraftmaschine, beispielsweise im Rahmen von Montage- oder Wartungsarbeiten. Hierzu kann gemäß einem erfindungsgemäßen Verfahren vorgesehen sein, dass die Regelvorrichtung zum Befüllen des Kühlsystems in die dritte Hauptstellung verstellt wird, in der nicht nur eine im Wesentlichen vollständige Verteilung des Kühlmittels innerhalb des Kühlsystems sondern auch eine Entlüftung der durch das eingeführte Kühlmittel verdrängten Luft aus dem Kühlsystem über die in der dritten Hauptstellung weiterhin freigegebene Verbindungsleitung gewährleistet ist.

Eine erfindungsgemäße Brennkraftmaschine kann vorzugsweise zusätzlich einen den Heizungswärmetauscher umgehenden Bypass umfassen, wobei dann zudem vorgesehen sein kann, dass die Regelvorrichtung bei der Ansteuerung des Aktors
- in der ersten Hauptstellung und vorzugsweise auch in der zweiten Hauptstellung eine Kühlmittelströmung durch den Bypass sowie den Hauptkühler unterbindet und
- in einer sich an die zweite Hauptstellung anschließenden ersten Zwischenstellung zusätzlich eine Kühlmittelströmung durch den Bypass zulässt.

Durch das Hinzuschalten des Bypasses in der ersten Zwischenstellung der Regelvorrichtung kann bei zunehmender Betriebstemperatur der Brennkraftmaschine ein Überhitzten des Kühlsystems vermieden werden, indem, weiterhin in dem kleinen Kühlkreis und somit unter Umgehung des Hauptkühlers, durch den Verbrennungsmotor ein größerer Volumenstrom des Kühlmittels gefördert wird. Der den Heizungswärmetauscher umgehende Bypass kann dabei vorteilhaft sein, weil der maximale Volumenstrom durch den Heizungswärmetauscher, der durch die Querschnitte der Strömungsführungen des Heizungswärmetauschers und der zu diesem hin und von diesem weg führenden Leitungen des Kühlsystems begrenzt ist, vorzugsweise relativ klein dimensioniert ist und folglich nicht der gesamte Volumenstrom des Kühlmittels in der zweiten Stellung der Regelvorrichtung durch den Heizungswärmetauscher geführt werden kann und soll. Dies gilt insbesondere, weil vorgesehen sein kann, dass der Heizungswärmetauscher in der ersten Hauptstellung und allen diesen nachfolgenden Stellungen der Regelvorrichtung von dem Kühlmittel durchströmt wird.

Um sicherzustellen, dass in der dritten Hauptstellung das gesamte Kühlmittel durch den Heizungswärmetauscher und den Hauptkühler geführt wird, kann in einer bevorzugten Ausgestaltung der erfindungsgemäßen Brennkraftmaschine vorgesehen sein, dass die Regelvorrichtung in der dritten Hauptstellung eine Kühlmittelströmung durch den Bypass wieder unterbindet.

In einer weiterhin bevorzugten Ausgestaltung der erfindungsgemäßen Brennkraftmaschine kann zudem eine Nullstellung für die Regelvorrichtung vorgesehen sein, die vor der ersten Hauptstellung liegt. Dabei ist vorgesehen, dass die Regelvorrichtung in dieser Nullstellung eine Kühlmittelströmung durch das Kühlsystem insgesamt unterbindet. Dies kann besonders bevorzugt dadurch erreicht werden, dass die Regelvorrichtung in der Nullstellung das Kühlsystem in einem Abschnitt, der zwischen der Kühlmittelpumpe und dem Verbrennungsmotor und insbesondere auf der Druckseite der Kühlmittelpumpe angeordnet ist, unterbricht.

Eine vorteilhafte Kühlung des Verbrennungsmotors der erfindungsgemäßen Brennkraftmaschine kann erreicht werden, wenn sowohl ein Zylindergehäuse (insbesondere ein Zylinderkurbelgehäuse) als auch ein Zylinderkopf des Verbrennungsmotors jeweils mindestens einen Kühlkanal aufweisen, wobei die Kühlkanäle, gesteuert durch die Regelvorrichtung, bedarfsgerecht von dem Kühlmittel durchströmt werden. Dabei kann insbesondere vorgesehen sein, dass die Regelvorrichtung in der ersten Hauptstellung eine Kühlmittelströmung durch den Kühlmittelkanal des Zylinderkopfs zulässt und durch den Kühlmittelkanal des Zylindergehäuses unterbindet. Dadurch kann erreicht werden, dass in einem Betrieb der Brennkraftmaschine nach einem Kaltstart das Kühlmittel lediglich durch den Zylinderkopf (und den Heizungswärmetauscher) der Brennkraftmaschine, der im Vergleich zu dem Zylindergehäuse höher thermisch belastet und eine geringere, in diesem Betriebszustand der Brennkraftmaschine gegebenenfalls noch Wärmeenergie aus dem Kühlmittel aufnehmende Masse aufweist, wodurch nicht nur das für die Heizleistung des Heizungswärmetauschers vorteilhafte schnelle Aufwärmen des Kühlmittels sondern gleichzeitig auch schon eine Kühlung für den Zylinderkopf erreicht werden kann. Ein Durchströmen des Kühlmittelkanals des Zylindergehäuses ist dagegen noch nicht vorgesehen, wodurch erreicht werden kann, dass in diesem Betriebszustand ein schnelleres Erwärmen von Zylinderwänden des Zylindergehäuses erreicht werden kann, was sich positiv auf Reibungsverluste zwischen Zylinder und Kolben sowie auf das Emissionsverhalten der Brennkraftmaschine auswirkt.

Ein Zuschalten des Kühlmittelkanals des Zylindergehäuses in das Kühlsystem erfolgt vorzugsweise erst in einer zwischen der zweiten Hauptstellung und der dritten Hauptstellung liegenden, besonders bevorzugt in einer zwischen der ersten Zwischenstellung und der dritten Hauptstellung liegenden (zweiten) Zwischenstellung der Regelvorrichtung, wobei dann die Betriebstemperatur der Brennkraftmaschine bereits so hoch sein kann, dass eine Kühlung auch des Zylindergehäuses sinnvoll oder notwendig ist.

In einer weiterhin bevorzugten Ausgestaltung der erfindungsgemäßen Brennkraftmaschine kann zudem vorgesehen sein , dass eine Verstellung zwischen zumindest zwei der Stellungen der Regelvorrichtung abgestuft oder stufenlos möglich ist, so dass die Regelvorrichtung in eine oder mehrere Teilstufen stellbar und in diesen auch gehalten werden kann. Dadurch kann eine weiter verbesserte Anpassung einer Durchströmung der einzelnen Komponenten mittels des Kühlmittels in Abhängigkeit von dem tatsächlichen Bedarf erreicht werden. Eine solche Ausgestaltung der Brennkraftmaschine kann insbesondere dann sinnvoll sein, wenn die Kühlmittelpumpe nicht unabhängig von Ihrer Förderdrehzahl hinsichtlich des Fördervolumenstroms regelbar ist. Dies kann insbesondere bei einer von dem Verbrennungsmotor direkt angetriebenen Kühlmittelpumpe der Fall sein.

Weiterhin kann vorgesehen sein, dass die Regelvorrichtung in Abhängigkeit von einem Betriebskennfeld der Brennkraftmaschine zwischen mindestens zwei Stellungen der Regelvorrichtung und insbesondere zwischen der zweiten Zwischenstellung und der dritten Stellung verstellbar ist. In einem solchen Betriebskennfeld kann insbesondere die Last über der Drehzahl, mit der die Brennkraftmaschine betrieben wird, aufgetragen sein. Dadurch kann in vorteilhafter Weise ein Wärmeübergang von dem Kühlmittel auf Umgebungsluft in dem Hauptkühler in Abhängigkeit von dem Betriebszustand und folglich in Abhängigkeit von der Wärmeerzeugung der Brennkraftmaschine gesteuert werden. Dies ermöglicht beispielsweise, eine Temperatur des Kühlmittels möglichst konstant zu halten oder bedarfsweise auf einen definierten Wert(ebereich), der insbesondere auch von dem Betriebszustand der Brennkraftmaschine abhängig sein kann, einzuregeln. Insbesondere kann bei relativ geringer Last und/oder Drehzahl eine höhere Kühlmitteltemperatur eingeregelt werden, die zu einer entsprechend hohen Öltemperatur und damit relativ geringen Reibungsverlusten führen kann. Bei höherer Last und/oder Drehzahl kann die Kühlmitteltemperatur dagegen zum Schutz des Verbrennungsmotors vor thermischer Überlastung verringert werden. Ermöglicht werden kann dadurch auch eine vorausschauende Regelung einer Temperatur des Kühlmittels, die, anders als beispielsweise eine entsprechende Regelung mittels eines Temperatursensors, nicht (nur) auf eine bereits erfolgte Temperaturänderung reagierend ausgebildet ist. Besonders bevorzugt kann dabei vorgesehen sein, dass das Verstellen zwischen den mindestens zwei Stellungen in Abhängigkeit von dem Betriebskennfeld der Brennkraftmaschine abgestuft oder stufenlos vorgesehen ist.

In einer konstruktiv vorteilhaft umsetzbaren Ausgestaltung der erfindungsgemäßen Brennkraftmaschine kann vorgesehen sein, dass die Regelvorrichtung einen von dem Aktor translatorisch und/oder rotatorisch bewegten Sperrschieber umfasst, dessen mittels des Aktors bewirkte Bewegung zu einem den Stellungen der Regelvorrichtung entsprechenden Verschließen oder Freigeben von Einlässen und/oder Auslässen, die die Regelvorrichtung fluidleitend mit den entsprechenden Komponenten des Kühlsystems verbinden, führt.

Um ein Verschließen der Verbindungsleitung in der ersten Hauptstellung und eine Freigabe in der zweiten Hauptstellung (und vorzugsweise in jeder Stellung mit Ausnahme der ersten Hauptstellung) die Regelvorrichtung zu realisieren, kann der Sperrschieber vorzugsweise einen Abschnitt aufweisen, innerhalb dessen der Sperrschieber in einem durch den Aktor bewirkbaren Bewegungsbereich mit einem Auslass der Verbindungsleitung in Überdeckung steht, wobei ein Teilabschnitt dieses Abschnitt von einer Durchgangsöffnung ausgebildet ist, die mit einem zur Führung von Kühlmittel vorgesehenen Volumen der Regelvorrichtung in fluidleitender Verbindung steht.

Dabei kann besonders bevorzugt vorgesehen sein, dass der Auslass von einem rohrförmigen Anschlussstück ausgebildet ist, dessen eines Ende direkt oder und Zwischenschaltung eines Dichtelements, das insbesondere aus einem elastischen Werkstoff ausgebildet sein kann, auf dem Sperrschieber gleitend geführt ist, wenn der Sperrschieber von dem Aktor bewegt wird.

Das Dichtelement kann in konstruktiv vorteilhafter Ausgestaltung als Rohrstopfen ausgebildet sein, der in das Ende des Anschlussstücks eingesteckt ist.

Möglicherweise kann es auch vorteilhaft sein, wenn die Regelvorrichtung mehr als einen Sperrschieber umfasst, wobei dann bevorzugt vorgesehen ist, dass nur ein erster der Sperrschieber von dem Aktor bewegt wird, während eine Bewegung des oder der anderen Sperrschieber (in zumindest einem Abschnitt der Bewegung des ersten Sperrschieber) durch den ersten Sperrschieber bewirkt wird.

In einer in konstruktiver und funktionaler Hinsicht vorteilhaften Ausgestaltung kann vorgesehen sein, dass die Regelvorrichtung einen von dem Aktor bewegten ersten Sperrschieber und einen von dem ersten Sperrschieber bewegten zweiten Sperrschieber umfasst, wobei der zweite Sperrschieber (vorzugsweise ausschließlich) für das Erreichen einer vorzugsweise vorgesehenen Nullstellung der Regelvorrichtung vorgesehen ist, in dem dieser in einer Verschlussstellung eine Kühlmittelströmung durch das Kühlsystem insgesamt unterbindet. Besonders bevorzugt kann dabei vorgesehen sein, dass der erste Sperrschieber den zweiten Sperrschieber in seinem Bewegungsbereich nur teilweise mitbewegt. Dies ermöglicht insbesondere eine vereinfachte Ausgestaltungen des zweiten Sperrschieber, der in der bevorzugten Ausgestaltung der erfindungsgemäßen Brennkraftmaschine lediglich bei einem Verstellen der Regelvorrichtung zwischen der Nullstellung und der ersten Hauptstellung bewegt wird, während eine Bewegung des zweiten Sperrschiebers bei einem Verstellen der Regelvorrichtung zwischen den anderen Stellungen mittels des ersten Sperrschiebers nicht mehr vorgesehen ist. Eine solche Koppelung von erstem Sperrschieber und zweitem Sperrschieber kann beispielsweise mittels eines Koppelhebelgetriebes, eines Malteserkreuzgetriebes und/oder eines Kurvengetriebe erreicht werden.

Eine Lagesicherung für den gegebenenfalls nicht dauerhaft an den ersten Sperrschieber gekoppelten zweiten Sperrschieber kann insbesondere auf einem Kraftschluss beruhen, indem für ein Bewegen des zweiten Sperrschiebers den Kraftschluss überwindende Kräfte erforderlich sind, die größer sind als diejenigen Kräfte, die sich infolge der Masse des zweiten Sperrschieber, d.h. trägheits- oder schwerkraftbedingt, und/oder aufgrund eines hydraulischen Drucks des Kühlmittels auf den zweiten Sperrschieber in den durch die Lagerung des zweiten Sperrschiebers ermöglichten Bewegungsrichtungen ergeben. Alternativ oder ergänzend kann auch eine formschlüssige Lagesicherung vorgesehen sein. Dabei kann insbesondere eine Lagersicherung des zweiten Sperrschiebers durch den ersten Sperrschieber erfolgen.

Eine konstruktiv einfache und insbesondere hinsichtlich des erforderlichen Bauraums vorteilhafte Ausgestaltungen der erfindungsgemäßen Brennkraftmaschine ist dadurch gekennzeichnet, dass der oder die Sperrschieber als Drehschieber ausgebildet sind.

Die Ansteuerung des Aktors der Regelvorrichtung erfolgt weiterhin bevorzugt in Abhängigkeit von einer dem Verbrennungsmotor zugeordneten lokalen Temperatur, die besonders bevorzugt in einem Kühlmittelkanal (besonders bevorzugt an einer Stelle, die einem Auslass dieses Kühlmittelkanals näher gelegen ist als einem Einlass) und/oder in einem an einen Auslass dieses Kühlmittelkanals angeschlossenen Abschnitt des Kühlsystems gemessen wird. Hierzu kann die erfindungsgemäße Brennkraftmaschine einen in dem Kühlmittelkanal des Verbrennungsmotors oder in einer sich in Strömungsrichtung des Kühlmittels direkt an diesen Kühlmittelkanal anschließenden Kühlmittelleitung angeordneten Kühlmitteltemperatursensor aufweisen.

Sofern dabei lediglich ein Temperatursensor vorgesehen sein soll, ist dieser vorzugsweise in einem Kühlmittelkanal des Zylinderkopfs angeordnet. Eine verbesserte Regelung der Verteilung des Kühlmittels mittels der Regelvorrichtung kann jedoch dadurch erzielt werden, dass diese in Abhängigkeit von sowohl einer lokalen Temperatur des Kühlmittels in dem Zylinderkopf sowie von einer lokalen Temperatur des Kühlmittels in dem Zylindergehäuse angesteuert wird. Demnach kann ein erster, in einem Kühlmittelkanal des Zylinderkopfs angeordneter Kühlmitteltemperatursensor und ein zweiter, in einem Kühlmittelkanal des Zylindergehäuses angeordneter Kühlmitteltemperatursensor vorgesehen sein.

Die unbestimmten Artikel ("ein", "eine", "einer" und "eines"), insbesondere in den Patentansprüchen und in der die Patentansprüche allgemein erläuternden Beschreibung, sind als solche und nicht als Zahlwörter zu verstehen. Entsprechend damit konkretisierte Komponenten sind somit so zu verstehen, dass diese mindestens einmal vorhanden sind und mehrfach vorhanden sein können.

Die erfindungsgemäße Brennkraftmaschine wird nachfolgend anhand eines in den Zeichnungen dargestellten Ausführungsbeispiels näher erläutert. In den Zeichnungen:
- Fig. 1:: eine erfindungsgemäße Brennkraftmaschine schematisch in einem Blockschaltbild;
- Fig. 2:: eine Regelvorrichtung für eine erfindungsgemäße Brennkraftmaschine in einer Explosionsdarstellung;
- Fig. 3:: die Regelvorrichtung in einer Seitenansicht;
- Fig. 4:: die Regelvorrichtung mit nur teilweise gezeigtem Gehäuse;
- Fig. 5:: einen Aktor und die von diesem direkt oder indirekt betätigten Sperrschieber der Regelvorrichtung in isolierter Darstellung;
- Fig. 6:: eine Abschnitt des ersten Sperrschiebers und eines mit diesem zusammenwirkenden Anschlussstücks; und
- Fig. 7:: die Durchströmung einzelner Komponenten einer erfindungsgemäßen Brennkraftmaschine gemäß der Fig. 1 mit Kühlmittel in Abhängigkeit von den verschiedenen Stellungen der Regelvorrichtung.

Die Fig. 1 zeigt schematisch eine erfindungsgemäße Brennkraftmaschine. Diese umfasst einen Verbrennungsmotor 10, der beispielsweise als nach dem Otto- oder Diesel-Prinzip arbeitender Hubkolben-Verbrennungsmotor ausgebildet sein kann und der ein Zylindergehäuse 12 sowie einen Zylinderkopf 14 umfasst. Weiterhin weist die Brennkraftmaschine noch ein Hauptkühlsystem und ein Nebenkühlsystem auf. Das Hauptkühlsystem dient primär einer Kühlung des Verbrennungsmotors 10, während das Nebenkühlsystem einer Kühlung eines Abgasturboladers 16 und eines Ladeluftkühlers 18 des aufgeladenen Verbrennungsmotors 10 dient. Dabei kann die Temperatur des Kühlmittels während eines regulären Betriebs der Brennkraftmaschine in dem Hauptkühlsystem zumindest abschnittsweise deutlich höher sein als in dem Nebenkühlsystem, so dass ersteres auch als Hochtemperaturkühlsystem und letzteres als Niedertemperatursystem bezeichnet werden kann.

Das Hauptkühlsystem umfasst weiterhin eine Regelvorrichtung 20 mit einem ersten Sperrschieber 22, einem zweiten Sperrschieber 24 und einem Aktor 26 auf. Der erste Sperrschieber 22 ist mittels des Aktors 26 bewegbar, während der zweite Sperrschieber 24 in einem Abschnitt der möglichen Gesamtbewegung des ersten Sperrschiebers 22 von diesem mitbewegt würde. Das Hauptkühlsystem umfasst zudem noch Kühlmittelkanäle 28, 30 des Zylindergehäuses 12 und des Zylinderkopfs 14, wobei die Kühlmittelkanäle 30 des Zylinderkopfs 14 auch einen Kühlmittelkanal 32 eines in den Zylinderkopf 14 integrierten Abgaskrümmers zu Kühlungszwecken durchströmen. Weiterhin umfasst das Hauptkühlsystem einen Motorölkühler 34, der parallel zu den Kühlmittelkanälen 30 des Zylinderkopfs 14 mit Kühlmittel durchströmbar ist, einen Heizungswärmetauscher 36, einen Hauptkühler 38 sowie eine Kühlmittelpumpe 40. Die einzelnen Komponenten des Hauptkühlsystems sind dabei über Kühlmittelleitungen fluidleitend verbunden. Und schließlich umfasst das Hauptkühlsystem noch einen in die Regelvorrichtung 20 integrierten Bypass 42, der dazu dient, unter Umgehung sowohl des Heizungswärmetauschers 36 als auch des Hauptkühlers 38 einen ersten Einlass 44 der Regelvorrichtung 20 mit einem ersten Einlass 46 der Kühlmittelpumpe 40 zu verbinden.

Die Fig. 2 bis 6 zeigen eine mögliche konstruktive Ausgestaltung der Regelvorrichtung 20 der Brennkraftmaschine gemäß der Fig. 1. Bei dieser Regelvorrichtung 20 sind die Sperrschieber 22, 24 in Form von Drehschiebern ausgebildet, die in Abhängigkeit von ihren jeweiligen Drehausrichtungen Ein- und Auslässe für das die Regelvorrichtung 20 durchströmende Kühlmittel sowie für eine Entlüftungsleitung verschließen oder freigeben.

Die Regelvorrichtung 20 umfasst demnach ein Gehäuse 48, in das auch ein Pumpenrad 50 einer als Flügelradpumpe ausgebildeten Kühlmittelpumpe 40 drehbar integriert ist. Eine Rotation des Pumpenrads 50 und damit ein Fördern von Kühlmittel in dem Hauptkühlsystem wird beispielsweise durch den Verbrennungsmotor 10 bewirkt, wozu eine Kurbelwelle (nicht dargestellt) des Verbrennungsmotors 10 über einen Riementrieb mit einer Welle 52 für das Pumpenrad 50 verbunden ist. Von dem Riementrieb ist lediglich in den Fig. 2 und 3 ein mit der Welle 52 verbundenes Riemenrad 54 der Kühlmittelpumpe 40 gezeigt.

Zur Förderung des Kühlmittels wird dem Pumpenrad 50 Kühlmittel über den ersten Einlass 46 und/oder einen zweiten Einlass 56 der Kühlmittelpumpe 40 zugeführt. Der erste Einlass 46 ist einerseits über eine Kühlmittelleitung mit einem Auslass 58 des Hauptkühlers 38 und andererseits mit dem Bypass 42 verbunden. Dabei ist vorgesehen, dass die den Bypass 42 ausbildende Kühlmittelleitung als Kanal in das Gehäuse 48 der Regelvorrichtung 20 integriert ist. Der zweite Einlass 56 der Kühlmittelpumpe 40 ist über eine Kühlmittelleitung mit einem Auslass 60 des Heizungswärmetauschers 36 verbunden.

Durch die Rotation des Pumpenrads 50 wird das Kühlmittel durch einen innerhalb des Gehäuses 48 ausgebildeten Kühlmittelkanal 62 zu einem ersten Auslass 64 der Regelvorrichtung 20 geführt. Dieser erste Auslass 64 ist in einer Nullstellung 66 der Regelvorrichtung 20 mittels eines Verschlusselements 68 des in einer Verschlussstellung befindlichen zweiten Sperrschiebers 24 verschlossen. Dadurch ist eine Kühlmittelzirkulation durch das Kühlsystem insgesamt unterbunden. In der Nullstellung 66 der Regelvorrichtung 20 befindet sich der erste Sperrschieber 22 in einer Ausrichtung, bei der ein zweiter Auslass 70 der Regelvorrichtung 20, der über eine Kühlmittelleitung mit einem Einlass 72 des Heizungswärmetauschers 36 verbunden ist, mittels eines ersten Verschlusselements 74 des ersten Sperrschiebers 22 verschlossen ist. Die Nullstellung 66 der Regelvorrichtung 20 ist für einen kurzen Zeitraum nach einem Kaltstart der Brennkraftmaschine vorgesehen. Ein Kaltstart der Brennkraftmaschine ist dadurch gekennzeichnet, dass die Komponenten der Brennkraftmaschine und insbesondere auch das Kühlmittel des Hauptkühlsystems Temperaturen aufweisen, die im Wesentlichen der Umgebungstemperatur entsprechen, zumindest jedoch unterhalb einer definierten Grenztemperatur liegen.

Nach einem Kaltstart der Brennkraftmaschine und dem Erreichen eines definierten ersten Grenzwerts für eine lokale Kühlmitteltemperatur, die mittels eines ersten, in der Nähe eines Auslasses 76 des Zylinderkopfs 14 in den Kühlmittelkanal 30 integrierten ersten Kühlmitteltemperatursensors 78 gemessen wird, erfolgt ein Verstellen der Regelvorrichtung 20 von der Nullstellung 66 in eine erste Hauptstellung 80 mittels des Aktors 26. Der Aktor 26 wird dazu von einer Motorsteuerung 82 der Brennkraftmaschine, der das Messsignal des ersten Kühlmitteltemperatursensors 78 übermittelt wird, angesteuert. Dabei kann vorgesehen sein, dass das Verstellen der Regelvorrichtung 20 von der Nullstellung 66 in die erste Hauptstellung 80 in Abhängigkeit von der mittels des ersten Kühlmitteltemperatursensors 78 gemessenen lokalen Kühlmitteltemperatur abgestuft oder stufenlos durch ein an einen Temperaturanstieg gebundenes Verdrehen des ersten Sperrschieber 22 und des damit noch drehend gekoppelten zweiten Sperrschiebers 24 bewirkt wird (vgl. Fig. 7). Möglich kann dabei auch ein zwischenzeitliches Zurückdrehen der Sperrschieber 22, 24 sein. Ein Verdrehen des ersten Sperrschiebers 22 erfolgt mittels des Aktors 26, der mit dem ersten Sperrschieber 22 über eine Welle 84 verbunden ist.

In der ersten Hauptstellung 80 der Regelvorrichtung 20 befindet sich der zweite Sperrschieber 24 in einer Öffnungsstellung, bei der der erste Auslass 64 der Regelvorrichtung 20 nicht mehr von dem Verschlusselement 68 verschlossen, sondern im Wesentlichen vollständig freigegeben ist. Gleichzeitig befindet sich der erste Sperrschieber 22 in einer Ausrichtung, in der dessen erstes Verschlusselement 74 den zweiten Auslass 70 nicht mehr verschließt, sondern im Wesentlichen vollständig freigibt. Gleichzeitig verschließt ein zweites Verschlusselement 86 des ersten Sperrschiebers 22 einen mit einem Auslass 88 des Zylindergehäuses 12 in Verbindung stehenden zweiten Einlass 90 der Regelvorrichtung 20, einen mit einem Einlass 92 des Hauptkühlers 38 über eine Kühlmittelleitung in Verbindung stehenden dritten Auslass 94 der Regelvorrichtung 20 sowie den in die Regelvorrichtung 20 integrierten Bypass 42. In der ersten Hauptstellung 80 der Regelvorrichtung 20 wird somit eine durch die Kühlmittelpumpe 40 bewirkte Förderung des Kühlmittels lediglich in einem kleinen, die Kühlmittelpumpe 40, die Regelvorrichtung 20, den Zylinderkopf 14 und den Heizungswärmetauscher 36 umfassenden Kühlkreis bewirkt.

Nach dem Erreichen eines definierten zweiten Grenzwerts für die mittels des ersten Kühlmitteltemperatursensors 78 gemessene lokale Kühlmitteltemperatur in dem Zylinderkopf 14 wird die Regelvorrichtung 20 von der ersten Hauptstellung 80 in eine zweite Hauptstellung 96 verstellt. Dabei wird der erste Sperrschieber 22 in eine Ausrichtung verdreht, in der ein vierter Auslass 98 der Regelvorrichtung 20 von einem dritten Verschlusselement 100 des ersten Sperrschiebers 22 zunehmend freigegeben wird, wodurch eine erste Entlüftungsleitung 102 (mit integriertem Rückschlagventil 104), die den vierten Auslass 98 der Regelvorrichtung 20 mit einem Ausgleichsbehälter 106 (in einem oben liegenden Abschnitt des Ausgleichsbehälters 106) verbindet, entsprechend zunehmend freigegeben wird. Dadurch wird ab der zweiten Hauptstellung 96 der Regelvorrichtung 20 eine Entlüftung der Regelvorrichtung 20 über die erste Entlüftungsleitung 102, die auch mit einem zumindest geringfügigen Überströmen von Kühlmittel zwischen der Regelvorrichtung 20 und dem Ausgleichsbehälter 106 über eine aus einem unteren Abschnitt des Ausgleichsbehälters 106 abgehende erste Überströmleitung 108 verbunden sein kann, ermöglicht. Durch das relativ späte Zuschalten des Ausgleichsbehälters 106 (nach einem Kaltstart der Brennkraftmaschine) werden Wärmeverluste in dem Ausgleichsbehälter 106, die ein verzögertes Erreichen eines Betriebstemperaturbereichs für den Zylinderkopf 14 sowie eine Verzögerung der Heizwirkung des Heizungswärmetauschers 36 bewirken, gering gehalten.

Die Fig. 6 zeigt ein in das (in der Fig. 6 nicht dargestellte) Gehäuse 48 der Regelvorrichtung 20 integriertes, rohrförmiges Anschlussstück 112, das für einen Anschluss an die erste Entlüftungsleitung 102 vorgesehen ist. Das eine Ende des Anschlussstücks 112 ist auf einem das dritte Verschlusselement 100 ausbildenden Abschnitt des ersten Sperrschiebers 22 (in Folge einer Verdrehung des ersten Sperrschiebers 22) verschiebbar gelagert, wobei dieses Ende des Anschlussstücks 112 in der zweiten Hauptstellung 96 in Überdeckung mit einer schlitzförmigen Durchgangsöffnung des ersten Sperrschiebers 22 angeordnet ist, wodurch das Anschlussstück 112 dann mit einem Kühlmittel führenden Volumen der Regelvorrichtung in fluidleitender Verbindung steht. Dadurch wird eine Freigabe der ersten Entlüftungsleitung 102 erreicht. Ein Dichtelement 114 in Form eines Rohrstopfens (d.h. eines rohrförmigen Stopfens) aus einem elastischen Werkstoff stellt dabei eine ausreichende Abdichtung des Anschlussstücks 112 gegenüber dem dritten Verschlusselement 100 sicher, wenn die erste Entlüftungsleitung 102 nicht freigegeben sein soll. Der Werkstoff des Dichtelements 114 ist dabei vorzugsweise so gewählt, dass ein reibungsarmes Gleiten auf dem entsprechenden Abschnitt des ersten Sperrschiebers 22 gewährleistet ist.

Nach dem Erreichen eines definierten dritten Grenzwerts für die mittels des ersten Kühlmitteltemperatursensors 78 gemessene lokale Kühlmitteltemperatur in dem Zylinderkopf 14 wird die Regelvorrichtung 20 von der zweiten Hauptstellung 96 in eine erste Zwischenstellung 110 verstellt. Dabei wird der erste Sperrschieber 22 in eine Ausrichtung verdreht, in der der Bypass 42 von dem zweiten Verschlusselement 86 zunehmend freigegeben wird, wodurch der Bypass 42 parallel zu dem Heizungswärmetauscher 36 in den kleinen Kühlkreis integriert wird. Der zweite Einlass 90 und der dritte Auslass 94 der Regelvorrichtung 20 sind dabei weiterhin von dem ersten Sperrschieber 22 verschlossen. Der zweite Sperrschieber 24 verbleibt während dieser Bewegung des ersten Sperrschiebers 22 in seiner Öffnungsstellung, da dieser nicht mehr drehend an den ersten Sperrschieber 22 gekoppelt ist. Durch die Integration des Bypasses 42 in den (kleinen) Kühlkreislauf in der ersten Zwischenstellung 110 der Regelvorrichtung 20 kann der insgesamt in dem Hauptkühlsystem geförderte Volumenstrom des Kühlmittels erhöht werden, um eine entsprechend hohe Kühlleistung für den Zylinderkopf 14 und den Motorölkühler 34 zu erreichen.

Die nur phasenweise Drehkopplung des ersten Sperrschiebers 22 an den zweiten Sperrschieber 24 wird durch Segmentverzahnungen 116 bewirkt, die nur dann miteinander in Eingriff sind, wenn der erste Sperrschieber 22 zwischen der Nullstellung 66 und der ersten Hauptstellung 80 (hin oder her) gedreht wird. Eine Lagesicherung des zweiten Sperrschiebers 24 in seiner Öffnungsstellung wird formschlüssig durch den ersten Sperrschieber 22 erreicht, indem ein sich an die Segmentverzahnung 116 des ersten Sperrschiebers 22 anschließender Ringabschnitt 118 in eine sich an die Segmentverzahnung 116 des zweiten Sperrschiebers 24 anschließende konkave Vertiefung 120 eingreift und in dieser bei der Rotation des ersten Sperrschiebers 22 gleitend relativbewegt und dadurch global drehfixiert gehalten wird.

Nach einem Erreichen eines definierten vierten Grenzwerts für die mittels des ersten Kühlmitteltemperatursensors 78 gemessene lokale Kühlmitteltemperatur in dem Zylinderkopf 14 und/oder nach einem Erreichen eines definierten ersten Grenzwerts für eine mittels eines zweiten, in der Nähe des Auslasses 88 des Zylindergehäuses 12 angeordneten Kühlmitteltemperatursensors 122 gemessene lokale Kühlmitteltemperatur in dem Zylindergehäuse 12 wird die Regelvorrichtung 20 von der ersten Zwischenstellung 110 in eine zweite Zwischenstellung 124 verstellt. Dabei wird der erste Sperrschieber 22 in eine Ausrichtung verdreht, in der das zweite Verschlusselement 86 zusätzlich auch den zweiten Einlass 90 der Regelvorrichtung 20 (zunehmend) freigibt (vgl. Fig. 7). Folglich wird von diesem dann lediglich noch der dritte Auslass 94 der Regelvorrichtung 20 verschlossen gehalten und damit eine Durchströmung des Hauptkühlers 38 unterbunden. In der zweiten Zwischenstellung 124 ist somit auch eine Durchströmung des Zylindergehäuses 12 mit dem Kühlmittel vorgesehen.

Nach dem Erreichen eines definierten fünften Grenzwerts für die mittels des ersten Kühlmitteltemperatursensors 78 gemessene lokale Kühlmitteltemperatur in dem Zylinderkopf 14 und/oder nach dem Erreichen eines definierten zweiten Grenzwerts für die mittels des zweiten Kühlmitteltemperatursensors 122 gemessene lokale Kühlmitteltemperatur in dem Zylindergehäuse 12 und/oder in Abhängigkeit von einem in der Motorsteuerung 82 abgespeicherten Betriebskennfeld der Brennkraftmaschine wird die Regelvorrichtung 20 von der zweiten Zwischenstellung 124 in eine dritte Hauptstellung 126 verstellt. Dabei erfolgt ein (zunehmendes) Freigegeben des dritten Auslasses 94 der Regelvorrichtung 20 und folglich ein Einbinden des Hauptkühlers 38 in einen dann großen Kühlkreis, während gleichzeitig in zunehmendem Maße der in die Regelvorrichtung 20 integrierte Bypass 42 durch das zweite Verschlusselement 86 des ersten Sperrschiebers 22 wieder verschlossen wird (vgl. Fig. 7). Dadurch wird sichergestellt, dass, mit Ausnahme vergleichsweise geringer Teilmengen des Kühlmittels, die durch den Heizungswärmetauscher 36 und den Ausgleichsbehälter 106 geführt werden, das Kühlmittel vollständig über den Hauptkühler 38 geleitet wird und darin durch einen Wärmeübergang auf Umgebungsluft gekühlt wird.

In den oberen Abschnitt des Ausgleichsbehälters mündet weiterhin noch eine zweite Entlüftungsleitung 128, die aus dem Hauptkühler 38 abgeht und in die ebenfalls ein Rückschlagventil 130 integriert ist. Diese ermöglicht, insbesondere in der dritten Hauptstellung 126 der Regelvorrichtung 20, in vorteilhafter Weise eine Entlüftung des Hauptkühlers 38.

Die dritte Hauptstellung 126 der Regelvorrichtung 20 ist weiterhin für einen Nichtbetrieb der Brennkraftmaschine vorgesehen. Dadurch soll zum einen eine "Failsafe"-Funktion realisiert werden, durch die bei einem Defekt des Kühlsystems, der beispielsweise durch Marderbiss im Nichtbetrieb eines von der Brennkraftmaschine antreibbaren Kraftfahrzeugs hervorgerufen worden sein kann, weiterhin eine Funktionsfähigkeit des Hauptkühlsystems gewährleistet werden kann, die zwar funktional eingeschränkt ist, aber stets eine ausreichende (weil maximal mögliche) Kühlleistung bereitstellt. Weiterhin erleichtert die dritte Hauptstellung 126 der Regelvorrichtung 20 im Nichtbetrieb der Brennkraftmaschine ein Befüllen und Entleeren des Hauptkühlsystems im Rahmen von Montage- oder Wartungsarbeiten, weil sich das über den Ausgleichsbehälter 106 eingefüllte und über die erste Überströmleitung 108 den Komponenten des Hauptkühlsystems zugeführte Kühlmittel im Wesentlichen ungehindert in dem Hauptkühlsystem verteilen kann und dabei in dem Hauptkühlsystem enthaltene Luft über die erste Entlüftungsleitung 102, die zweite Entlüftungsleitung 128 und anschließend den Ausgleichsbehälter 106 entweichen kann.

Das Nebenkühlsystem der Brennkraftmaschine gemäß der Fig. 1 umfasst einen Kühlkreis, in den die beiden mit Kühlleistung zu versorgenden Komponenten, d.h. der Abgasturbolader 16 und der Ladeluftkühler 18, parallel integriert sind. Eine Förderung von Kühlmittel in diesem Kühlkreis erfolgt mittels einer Zusatzkühlmittelpumpe 132, die insbesondere elektromotorisch angetrieben sein kann. Zur Rückkühlung des Kühlmittels des Nebenkühlsystems dient ein separater (Niedertemperatur-)Kühler 134.

Der Ausgleichsbehälter 106 der Brennkraftmaschine ist auch in das Nebenkühlsystem integriert, wozu eine dritte Entlüftungsleitung 136 vorgesehen ist, die in einem Abschnitt, der bezüglich der Strömungsrichtung des Kühlmittels hinter dem Abgasturbolader 16 sowie dem Ladeluftkühler 18 und vor dem (Niedertemperatur-)Kühler 134 angeordnet ist, aus dem Kühlkreis des Nebenkühlsystems abgeht und unter Einbindung eines Drosselelements 138 sowie eines Rückschlagventils 140 wiederum mit dem oberen Abschnitt des Ausgleichsbehälters 106 verbunden ist. Weiterhin ist eine zweite Überströmleitung 142 vorgesehen, die den unteren, Kühlmittel aufnehmenden Abschnitt des Ausgleichsbehälters 106 mit einem Abschnitt des Kühlkreises des Nebelkühlsystems, der zwischen dem (Niedertemperatur-)Kühler 134 und der Zusatzkühlmittelpumpe 132 angeordnet ist, verbindet.

Im Folgenden werden die Funktionalitäten des Hauptkühlsystems, die durch die verschiedenen Stellungen der Regelvorrichtung 20 realisierbar sind, unter Bezugnahme auf die Fig. 7 nochmals zusammenfassend erläutert.

Im Nichtbetrieb der Brennkraftmaschine (sowohl bei noch warmem als auch schon vollständig abgekühltem Kühlmittel) befindet sich die Regelvorrichtung 20 in der dritten Hauptstellung 126. Dadurch wird die beschriebene "Failsafe"-Funktion realisiert, sollte eine Verstellung der Regelvorrichtung 20 aufgrund eines Defekts nach einem Start der Brennkraftmaschine nicht möglich sein. Weiterhin wird dadurch im Rahmen von Montage- oder Wartungsarbeiten eine Befüllung und Entlüftung des Hauptkühlsystems ermöglicht, ohne dass ein Betrieb der Brennkraftmaschine notwendig wäre.

Für einen Kaltstart der Brennkraftmaschine wird die Regelvorrichtung 20 in die Nullstellung 66 verstellt. Die Nullstellung 66 wird dabei während einer ersten Warmlaufphase 144 beibehalten. Dadurch ist eine Zirkulation des Kühlmittels innerhalb des Hauptkühlsystems im Wesentlichen unterbunden, so dass ein relativ schnelles Aufwärmen des in dem Verbrennungsmotor 10 und insbesondere in dem Zylinderkopf 14 enthaltenen Kühlmittels erreicht werden kann.

Relativ kurz nach dem Kaltstart der Brennkraftmaschine wird damit begonnen, in einer zweiten Warmlaufphase 146 die Regelvorrichtung 20 von der Nullstellung 66 in die erste Hauptstellung 80 zu verstellen, wodurch in zunehmendem Maße der Zylinderkopf 14 und das Motoröl in dem Motorölkühler 34 gekühlt sowie eine Heizfunktionalität mittels des Heizungswärmetauschers 36 realisiert wird.

In einer dritten Warmlaufphase 148 wird die Regelvorrichtung zunehmend von der ersten Hauptstellung 80 in die zweite Hauptstellung 96 verstellt, wodurch eine Entlüftung der Regelvorrichtung 20 über die erste Entlüftungsleitung 102 und den Ausgleichsbehälter 106 realisiert werden kann. Die erst relativ spät einsetzende Entlüftung reduziert Wärmeverluste während der ersten beiden Warmlaufphasen 144, 146.

In einer vierten Warmlaufphase 150 wird die Regelvorrichtung 20 zunehmend von der zweiten Hauptstellung 96 in die erste Zwischenstellung 110 verstellt. Durch den dann zunehmend in den kleinen Kühlkreis integrierten Bypass 42 kann eine Erhöhung des Volumenstroms des Kühlmittels in dem kleinen Kühlkreis erreicht und dadurch die Ausbildung von sogenannten Hot-Spots, insbesondere in dem Zylinderkopf 14 des Verbrennungsmotors 10, vermieden werden.

In einer fünften Warmlaufphase 152 wird die Regelvorrichtung 20 zunehmend von der ersten Zwischenstellung 110 in die zweite Zwischenstellung 124 verstellt, wodurch in zunehmendem Maße auch das Zylindergehäuse 12 gekühlt wird. Der Volumenstrom des Kühlmittels, der über den Bypass 42 geführt wird, kann dabei zumindest zu Beginn der fünften Warmlaufphase 152 weiter erhöht werden.

Sobald das Kühlmittel des Hauptsystems einen Betriebstemperaturbereich (Normalbetriebsphase 154) erreicht hat, erfolgt eine Verstellung der Regelvorrichtung 20 zwischen der zweiten Zwischenstellung 124 und der dritten Hauptstellung 126 in Abhängigkeit von einem Betriebskennfeld des Verbrennungsmotors mittels der Motorsteuerung 82. Dabei kann, infolge einer in Richtung der dritten Hauptstellung 126 zunehmenden Verringerung des durch den Bypass 42 geführten Volumenstroms des Kühlmittels und einer gleichzeitig zunehmenden Vergrößerung des durch den Hauptkühler 38 geführten Volumenstroms des Kühlmittels, durch eine definierte Einstellung beliebiger Zwischenpositionen zwischen der zweiten Zwischenstellung 124 und der dritten Hauptstellung 126 eine bedarfsgerechte Kühlleistung für die Komponenten des Hauptkühlsystems realisiert werden.

Beim Abstellen der Brennkraftmaschine, d.h. beim Überführen der Brennkraftmaschine von einem Betrieb in einen Nichtbetrieb, kann vorgesehen sein, dass die Regelvorrichtung 20 zunächst über die dritte Hauptstellung 126, die einen oberen, elektrisch realisierten Anschlag (OEA) im Betrieb der Regelvorrichtung 20 darstellt, hinaus kurzzeitig bis gegen einen oberen (mechanischen) Endanschlag (OMA), dann bis zu der Nullstellung 66, die einen unteren, elektrisch realisierten Anschlag (UEA) im Betrieb der Regelvorrichtung 20 darstellt, und darüber hinaus kurzzeitig bis gegen einen unteren (mechanischen) Endanschlag (UMA) und darauf folgend kurzzeitig wiederum bis gegen den oberen Endanschlag (OMA) verstellt wird, um eine Endanschlagdiagnose durchzuführen. Diese kann für eine möglichst exakte Verstellung der Regelvorrichtung 20 in die verschiedenen Stellungen und Zwischenpositionen während des Betriebs der Brennkraftmaschine relevant sein. Nach dieser Endanschlagdiagnose kann die Regelvorrichtung 20 dann in die für den Nichtbetrieb vorgesehene dritte Hauptstellung 126 (OEA) verstellt werden. Die in der dritten Hauptstellung 126 realisierte weitgehend ungehinderte Zirkulation des noch warmen Kühlmittels in dem Hauptkühlsystem ermöglicht dann noch eine Nutzung der in dem Kühlmittel gespeicherten Wärmeenergie, beispielsweise für eine Nachheizfunktion des Heizungswärmetauschers 36.

### BEZUGSZEICHENLISTE

- 10: Verbrennungsmotor
- 12: Zylindergehäuse
- 14: Zylinderkopf
- 16: Abgasturbolader
- 18: Ladeluftkühler
- 20: Regelvorrichtung
- 22: erster Sperrschieber
- 24: zweiter Sperrschieber
- 26: Aktor
- 28: Kühlmittelkanal des Zylindergehäuses
- 30: Kühlmittelkanal des Zylinderkopfs
- 32: Kühlmittelkanal des Abgaskrümmers
- 34: Motorölkühler
- 36: Heizungswärmetauscher
- 38: Hauptkühler
- 40: Kühlmittelpumpe des Hauptkühlsystems
- 42: Bypass
- 44: erster Einlass der Regelvorrichtung
- 46: erster Einlass der Kühlmittelpumpe
- 48: Gehäuse
- 50: Pumpenrad
- 52: Welle
- 54: Riemenrad
- 56: zweiter Einlass der Kühlmittelpumpe
- 58: Auslass des Hauptkühlers
- 60: Auslass des Heizungswärmetauschers
- 62: Kühlmittelkanal
- 64: erster Auslass der Regelvorrichtung
- 66: Nullstellung der Regelvorrichtung
- 68: Verschlusselement des zweiten Sperrschiebers
- 70: zweiter Auslass der Regelvorrichtung
- 72: Einlass des Heizungswärmetauschers
- 74: erstes Verschlusselement des ersten Sperrschiebers
- 76: Auslass des Zylinderkopfs
- 78: erster Kühlmitteltemperatursensor
- 80: erste Hauptstellung der Regelvorrichtung
- 82: Motorsteuerung
- 84: Welle
- 86: zweites Verschlusselement des ersten Sperrschiebers
- 88: Auslass des Zylindergehäuses
- 90: zweiter Einlass der Regelvorrichtung
- 92: Einlass des Hauptkühlers
- 94: dritter Auslass der Regelvorrichtung
- 96: zweite Hauptstellung der Regelvorrichtung
- 98: vierter Auslass der Regelvorrichtung
- 100: drittes Verschlusselement des ersten Sperrschiebers
- 102: erste Entlüftungsleitung
- 104: Rückschlagventil der ersten Entlüftungsleitung
- 106: Ausgleichsbehälter
- 108: erste Überströmleitung
- 110: erste Zwischenstellung der Regelvorrichtung
- 112: Anschlussstück
- 114: Dichtelement
- 116: Segmentverzahnung
- 118: Ringabschnitt
- 120: Vertiefung
- 122: zweiter Kühlmitteltemperatursensor
- 124: zweite Zwischenstellung der Regelvorrichtung
- 126: dritte Hauptstellung der Regelvorrichtung
- 128: zweite Entlüftungsleitung
- 130: Rückschlagventil der zweiten Entlüftungsleitung
- 132: Zusatzkühlmittelpumpe
- 134: (Niedertemperatur-)Kühler
- 136: dritte Entlüftungsleitung
- 138: Drosselelement
- 140: Rückschlagventil der dritten Entlüftungsleitung
- 142: zweite Überströmleitung
- 144: erste Warmlaufphase
- 146: zweite Warmlaufphase
- 148: dritte Warmlaufphase
- 150: vierte Warmlaufphase
- 152: fünfte Warmlaufphase
- 154: Normalbetriebsphase

## Patentansprüche

1. Brennkraftmaschine mit einem Verbrennungsmotor (10) und einem Kühlsystem, das eine Kühlmittelpumpe (40), einen Hauptkühler (38), einen Heizungswärmetauscher (36), Kühlmittelkanäle (28, 30) in dem Verbrennungsmotor (10) sowie eine Regelvorrichtung (20) mit einem Aktor (26) zur geregelten Verteilung eines Kühlmittels in Abhängigkeit von mindestens einer lokalen Kühlmitteltemperatur umfasst, **dadurch gekennzeichnet, dass** die Regelvorrichtung (20) über eine Verbindungsleitung mit einem Kühlmittelausgleichsbehälter (106) verbindbar ist und die Regelvorrichtung (20) bei einer Ansteuerung des Aktors (26) in einer Richtung
- in einer ersten Hauptstellung (80) eine Kühlmittelströmung durch die Kühlmittelkanäle (28, 30) des Verbrennungsmotors (10) sowie durch den Heizungswärmetauscher (36) zulässt und durch den Hauptkühler (38) unterbindet und weiterhin die Verbindungsleitung verschließt,
- in einer zweiten Hauptstellung (96) die Verbindungsleitung freigibt und
- in einer dritten Hauptstellung (126) zusätzlich eine Kühlmittelströmung durch den Hauptkühler (38) zulässt.

2. Brennkraftmaschine gemäß Anspruch 1, **dadurch gekennzeichnet, dass** die Verbindungsleitung eine Entlüftungsleitung (102) ist, die die Regelvorrichtung (20) mit einem Abschnitt des Ausgleichsbehälters (106) verbindet, der zur Aufnahme von Luft im Betrieb der Brennkraftmaschine vorgesehen ist.

3. Brennkraftmaschine gemäß Anspruch 1 oder 2, **dadurch gekennzeichnet, dass** zusätzlich ein den Heizungswärmetauscher (36) umgehender Bypass (42) vorgesehen ist und dass die Regelvorrichtung (20) bei der Ansteuerung des Aktors (26)
- in der ersten Hauptstellung (80) und der zweiten Hauptstellung (96) eine Kühlmittelströmung durch den Bypass (42) unterbindet und
- in einer sich an die zweite Hauptstellung (96) anschließenden ersten Zwischenstellung (110) zusätzlich eine Kühlmittelströmung durch den Bypass (42) zulässt.

4. Brennkraftmaschine gemäß Anspruch 3, **dadurch gekennzeichnet, dass** die Regelvorrichtung (20) in der dritten Hauptstellung (126) eine Kühlmittelströmung durch den Bypass (42) wieder unterbindet.

5. Brennkraftmaschine gemäß einem der vorhergehenden Ansprüche, **dadurch gekennzeichnet, dass** der Verbrennungsmotor (10) ein Zylindergehäuse (12) und einen Zylinderkopf (14) umfasst, wobei die Regelvorrichtung (20) in der ersten Hauptstellung (80) eine Kühlmittelströmung durch einen Kühlmittelkanal (30) des Zylinderkopfs (14) zulässt und durch einen Kühlmittelkanal (28) des Zylindergehäuses (12) unterbindet.

6. Brennkraftmaschine gemäß Anspruch 5, **dadurch gekennzeichnet, dass** die Regelvorrichtung (20) in einer zwischen der zweiten Hauptstellung (96) und der dritten Hauptstellung (126) liegenden (zweiten) Zwischenstellung (124) zusätzlich eine Kühlmittelströmung durch den Kühlmittelkanal (28) des Zylindergehäuses (12) zulässt.

7. Brennkraftmaschine gemäß einem der vorherigen Ansprüche, **dadurch gekennzeichnet, dass** die Regelvorrichtung (20) einen von dem Aktor (26) bewegten Sperrschieber (22) umfasst, wobei der Sperrschieber (22) einen Abschnitt aufweist, innerhalb dessen der Sperrschieber (22) in einem durch den Aktor (26) bewirkbaren Bewegungsbereich mit einem Auslass der Verbindungsleitung in Überdeckung steht, wobei ein Teilabschnitt dieses Abschnitt von einer Durchgangsöffnung ausgebildet ist, die mit einem zur Führung von Kühlmittel vorgesehenen Volumen der Regelvorrichtung (22) in fluidleitender Verbindung steht.

8. Brennkraftmaschine gemäß Anspruch 7, **dadurch gekennzeichnet, dass** der Auslass von einem rohrförmigen Anschlussstück (112) ausgebildet ist, dessen eines Ende direkt oder und Zwischenschaltung eines Dichtelements (114) auf dem Sperrschieber (22) gleitend geführt ist, wenn der Sperrschieber (22) von dem Aktor ("6) bewegt wird.

9. Brennkraftmaschine gemäß Anspruch 8, **dadurch gekennzeichnet, dass** das Dichtelement (114) als Rohrstopfen ausgebildet ist, der in das Ende des Anschlussstücks (112) eingesteckt ist.

10. Verfahren zum Befüllen eines Kühlsystems einer Brennkraftmaschine gemäß einem der vorhergehenden Ansprüche mit Kühlmittel, **dadurch gekennzeichnet, dass** die Regelvorrichtung (20) zum Befüllen des Kühlsystems in die dritte Hauptstellung (126) verstellt wird.

## Claims

1. Combustion machine with an internal combustion engine (10) and with a cooling system which comprises a coolant pump (40), a main radiator (38), a heating heat exchanger (36), coolant channels (28, 30) in the internal combustion engine (10), and a regulating device (20) with an actuator (26) for the regulated distribution of a coolant in a manner dependent on at least one local coolant temperature, **characterized in that** the regulating device (20) is connectable via a connecting line to a coolant expansion tank (106), and the regulating device (20), in the event of an actuation of the actuator (26) in one direction,
- in a first main position (80), prevents a coolant flow through the coolant channels (28, 30) of the internal combustion engine (10) and through the heating heat exchanger (36) and through the main radiator (38) and furthermore closes the connecting line,
- in a second main position (96), opens up the connecting line, and,
- in a third main position (126), additionally permits a coolant flow through the main radiator (38).

2. Combustion machine according to Claim 1, **characterized in that** the connecting line is a ventilation line (102) which connects the regulating device (20) to a portion of the expansion tank (106) which is provided for accommodating air during the operation of the internal combustion engine.

3. Combustion machine according to Claim 1 or 2, **characterized in that**, additionally, a bypass (42) is provided which circumvents the heating heat exchanger (36), and **in that** the regulating device (20), in the event of the actuation of the actuator (26),
- in the first main position (80) and in the second main position (96), prevents a coolant flow through the bypass (42), and,
- in a first intermediate position (110) adjoining the second main position (96), additionally permits a coolant flow through the bypass (42).

4. Combustion machine according to Claim 3, **characterized in that** the regulating device (20), in the third main position (126), prevents a coolant flow through the bypass (42) again.

5. Combustion machine according to any of the preceding claims, **characterized in that** the internal combustion engine (10) comprises a cylinder housing (12) and a cylinder head (14), wherein the regulating device (20), in the first main position (80), permits a coolant flow through a coolant channel (30) of the cylinder head (14) and prevents a coolant flow through a coolant channel (28) of the cylinder housing (12).

6. Combustion machine according to Claim 5, **characterized in that** the regulating device (20), in a (second) intermediate position (124) situated between the second main position (96) and the third main position (126), additionally permits a coolant flow through the coolant channel (28) of the cylinder housing (12).

7. Combustion machine according to any of the preceding claims, **characterized in that** the regulating device (20) comprises a shut-off slide (22) which is moved by the actuator (26), wherein the shut-off slide (22) has a portion within which the shut-off slide (22), in a range of motion that can be effected by means of the actuator (26), overlaps an outlet of the connecting line, wherein a sub-portion of said portion is formed by a passage opening which is connected in fluid-conducting fashion to a volume, provided for conducting coolant, of the regulating device (22).

8. Combustion machine according to Claim 7, **characterized in that** the outlet is formed by a tubular attachment piece (112), one end of which is slidingly guided directly, and/or with the interposition of a sealing element (114), on the shut-off slide (22) when the shut-off slide (22) is moved by the actuator ("6).

9. Combustion machine according to Claim 8, **characterized in that** the sealing element (114) is formed as a plug which is fitted into the end of the attachment piece (112).

10. Method for filling a cooling system of an internal combustion engine according to any of the preceding claims with coolant, **characterized in that** the regulating device (20) is adjusted into the third main position (126) for the purposes of filling the cooling system.

## Revendications

1. Moteur à combustion interne comprenant un moteur thermique (10) et un système de refroidissement, qui comprend une pompe à liquide de refroidissement (40), un radiateur principal (38), un échangeur de chaleur de chauffage (36), des canaux de liquide de refroidissement (28, 30) dans le moteur thermique (10) ainsi qu'un dispositif de régulation (20) comprenant un actionneur (26) pour la distribution régulée d'un liquide de refroidissement en fonction d'au moins une température de liquide de refroidissement locale, **caractérisé en ce que** le dispositif de régulation (20) peut être relié à un réservoir de compensation de liquide de refroidissement (106) par le biais d'une conduite de liaison et le dispositif de régulation (20),
lorsque l'actionneur (26) est commandé dans une direction,
- autorise, dans une première position principale (80), un écoulement de liquide de refroidissement à travers les canaux de liquide de refroidissement (28, 30) du moteur thermique (10) ainsi qu'à travers l'échangeur de chaleur de chauffage (36) et bloque l'écoulement de liquide de refroidissement à travers le radiateur principal (38) et ferme en outre la conduite de liaison,
- dans une deuxième position principale (96), libère la conduite de liaison et
- dans une troisième position principale (126), autorise en outre un écoulement de liquide de refroidissement à travers le radiateur principal (38).

2. Moteur à combustion interne selon la revendication 1, **caractérisé en ce que** la conduite de liaison est une conduite de ventilation (102) qui relie le dispositif de régulation (20) à une section du réservoir de compensation (106) qui est prévue pour recevoir de l'air lors du fonctionnement du moteur à combustion interne.

3. Moteur à combustion interne selon la revendication 1 ou 2, **caractérisé en ce qu'**en outre une dérivation (42) contournant l'échangeur de chaleur de chauffage (36) est prévue et **en ce que** le dispositif de régulation (20), lorsque l'actionneur (26) est commandé,
- bloque, dans la première position principale (80) et la deuxième position principale (96), un écoulement de liquide de refroidissement à travers la dérivation (42) et
- dans une première position intermédiaire (110) adjacente à la deuxième position principale (96), autorise en outre un écoulement de liquide de refroidissement à travers la dérivation (42).

4. Moteur à combustion interne selon la revendication 3, **caractérisé en ce que** le dispositif de régulation (20), dans la troisième position principale (126), bloque à nouveau un écoulement de liquide de refroidissement à travers la dérivation (42).

5. Moteur à combustion interne selon l'une des revendications précédentes, **caractérisé en ce que** le moteur thermique (10) comporte un bloc-cylindres (12) et une culasse (14), le dispositif de régulation (20), dans la première position principale (80), autorisant un écoulement de liquide de refroidissement à travers un canal de liquide de refroidissement (30) de la culasse (14) et le bloquant à travers un canal de liquide de refroidissement (28) du bloc-cylindres (12).

6. Moteur à combustion interne selon la revendication 5, **caractérisé en ce que** le dispositif de régulation (20) autorise en outre, dans une (deuxième) position intermédiaire (124) située entre la deuxième position principale (96) et la troisième position principale (126), un écoulement de liquide de refroidissement à travers le canal de liquide de refroidissement (28) du bloc-cylindres (12).

7. Moteur à combustion interne selon l'une des revendications précédentes, **caractérisé en ce que** le dispositif de régulation (20) comporte un coulisseau d'arrêt (22) déplacé par l'actionneur (26), le coulisseau d'arrêt (22) comprenant une section à l'intérieur de laquelle le coulisseau d'arrêt (22) est, dans une région de déplacement pouvant être produite par l'actionneur (26), en superposition avec une sortie de la conduite de liaison, une section partielle de cette section étant formée par une ouverture traversante qui est en liaison fluidique avec un volume du dispositif de régulation (22) prévu pour le guidage du liquide de refroidissement.

8. Moteur à combustion interne selon la revendication 7, **caractérisé en ce que** la sortie est formée par une pièce de raccordement tubulaire (112) dont l'une des extrémités est guidée de manière glissante sur le coulisseau d'arrêt (22), directement ou par l'intermédiaire d'un élément d'étanchéité (114), lorsque le coulisseau d'arrêt (22) est déplacé par l'actionneur (6).

9. Moteur à combustion interne selon la revendication 8, **caractérisé en ce que** l'élément d'étanchéité (114) est réalisé sous forme de bouchon de conduite qui est enfiché dans l'extrémité de la pièce de raccordement (112).

10. Procédé permettant de remplir un système de refroidissement d'un moteur à combustion interne selon l'une des revendications précédentes avec du liquide de refroidissement, **caractérisé en ce que** le dispositif de régulation (20) est déplacé dans la troisième position principale (126) pour le remplissage du système de refroidissement.
